# EUROPÄISCHE PATENTSCHRIFT

(11) **EP 1 980 516 B1**
(45) Veröffentlichungstag und Bekanntmachung des Hinweises auf die Patenterteilung: **02.11.2011**
(21) Anmeldenummer: 08153141.0
(22) Anmeldetag: 20.03.2008
(51) Int. Cl.: B65H 23/02, B65H 39/16

(54) **Messverfahren und Vorrichtung zur Bestimmung der Lage von Materialbahnen**
Method and device for determining the position of webs of material
Procédé de mesure et dispositif de détermination de la position de bandes de matériau

(30) Priorität: 16.11.2007 DE 102007055087; 13.04.2007 DE 102007017885
(43) Veröffentlichungstag der Anmeldung: 15.10.2008
(73) Patentinhaber: WIFAG Maschinenfabrik AG, 3001 Bern (CH)
(72) Erfinder: Munz, Curt, 3510, Konolfingen (CH)
(74) Vertreter: Schwabe - Sandmair - Marx

(56) Entgegenhaltungen:
- EP-A- 0 162 139
- EP-A- 0 987 205
- WO-A-2004/007325
- DE-A1- 19 802 913

## Beschreibung

Die Erfindung betrifft eine Vorrichtung und ein Verfahren zur Bestimmung der Lage von Materialbahnen bzw. -strängen bei Druckmaschinen. Die Maschine ist vorzugsweise eine Rollenrotationsdruckmaschine, bevorzugt für den Offsetdruck, insbesondere Nassoffset. Es kann sich um eine Akzidenzdruckmaschine, oder bevorzugter um eine Zeitungsdruckmaschine für große Auflagen handeln.

In einer Druckmaschine können seitliche Verschiebungen einer Materialbahn vor, während und nach dem Zusammenlauf der Stränge zu Strangbündeln vorkommen. Mögliche Gründe dafür sind die Papierqualität, Geschwindigkeitsänderungen, Bahnzug und Bahndehnungen, Registerverstellungen, mechanische Ausrichtung der Papierleitelemente, Papierwege, Umlenkungen usw. Die Verschiebungen kommen vor allem in Bereichen vor, bei denen die Stränge oder Strangbündel nicht geklemmt und geführt werden.

Nach dem Fächer werden die einzelnen Stränge auf der Trichtersammel- und -einlaufwalze so zusammengeführt, dass sie übereinander zu liegen kommen. In manchen Anlagen kann der Längsschnitt der Materialbahn erst auf der Trichtersammel- und -einlaufwalze erfolgen- In vielen Anlagen erfolgt der Längsschnitt vor dem Wendemodul.

Über dem Trichter bis zur nächsten Lenkwalze und/oder Zugwalze ist das Strangbündel nicht geführt. Bei Broadsheetprodukten sind die Bündel durch den sich bildenden Falz auf dem Trichter schwach geführt. Bei Tabloidprodukten wird die Bahnführung über dem Trichter um 90 Grad gedreht, ohne dass ein Längsfalz entsteht. Insbesondere bei Tabloidprodukten können sich daher einzelne Stränge im Strangbündel seitlich verschieben. Verschiebungen der Stränge über den Trichtern in den Strangbündeln sind bei Tabloidprodukten mit so genanntem falschen Panorama besonders störend. Strangverschiebungen sind von der Entstehung der Stränge durch den Längsschnitt der Materialbahn bis zum fertigen Produkt prinzipiell möglich.

Im Stand der Technik sind Systeme zur Bestimmung der seitlichen Lage und Lage des Druckbildes zum Querschnitt und Längsschnitt einer Materialbahn schon lange bekannt. Solche Systeme benötigen spezielle Marken oder verwenden das gedruckte Bild, um die seitliche Position des gedruckten Bildes auf der Materialbahn und die Position des gedruckten Bildes zum Produktschnitt im Falzturm zu bestimmen. Für die Bestimmung der seitlichen Lage einer Materialbahn werden auch Sensoren eingesetzt, die dazu geeignet sind, die Materialbahnkanten zu erfassen.

Die bei bekannten Systemen verwendeten Mess- und Erfassungstechniken können jedoch nur die Lage einer Materialbahn erfassen. Die Erfassungsverfahren sind höchstens in der Lage, in einer Ebene mehr als eine Materialbahn zu erfassen. Die Mehrbahnigkeit wird dadurch erreicht, dass der Sensor beweglich angebracht wird und verschoben werden kann. Es können aber mit einer Messvorrichtung aus dem Stand der Technik nicht mehr als eine Bahn oder Strang gleichzeitig erfasst und vermessen werden.

Die Sensoren und ihre Traverse bzw. Positioniereinheit brauchen des Weiteren Platz. Dieser Platzbedarf ist dabei maßgebend für den Einbauort der Sensoren.

Die Messorte werden so gewählt, dass die Sensoren nahe den Positioniereinheiten angeordnet sind und werden dort platziert, wo die Zugänglichkeit zu jeder Materialbahn gewährleistet ist. Eine frühe Messung und Erfassung der Materialbahnlage kann dazu führen, dass Materialbahnverschiebungen, die später auftreten können, nicht mehr erfasst und folglich nicht mehr automatisch korrigiert werden können.

In der EP 1 521 715 B1 wird eine Messvorrichtung zur Erfassung einer Materialbahn beschrieben. Der Sensor ist parallel zur Materialbahnebene bewegbar und ist nach dem Wendemodul für jede Materialbahnführung vorgesehen. Die Lagen der Materialbahnen werden einzeln vor dem Trichter, bevor die Materialbahnen aufeinander zu liegen kommen, gemessen.

In der EP 0 850 763 B1 wird ein System zur Erfassung der Lage und Qualität eines Druckbildes auf einer Materialbahn beschrieben, welches anhand optischer Mittel Farbmarkierungen auf der Materialbahn aufnimmt. Für jede Seite einer Materialbahn wird ein Sensor benötigt.

Aus der WO 2004/007325 A ist eine Vorrichtung zur Messung einer Lage von Materialbahnen bekannt, wobei über Leitwalzen angebrachte Sensoren über die Länge der Leitwalzen verschiebbar sind.

Aus EP 0 987 205 A1 ist ein Schlaufenpuffer für eine Materialbahn bekannt, bei dem eine Sensoreinrichtung zur Erfassung der Speicherfüllung vorgesehen ist.

Es ist eine Aufgabe der Erfindung,
- eine Vorrichtung und ein Verfahren bereitzustellen, um die Lage von einzelnen aufeinander oder übereinander liegenden Materialbahnen zu erfassen,
- eine Vorrichtung und ein Verfahren zur Korrektur von erfassten Verschiebungen bereitzustellen.

Mindestens eine dieser Aufgaben wird durch ein Verfahren gemäß Anspruch 1 bzw, eine Vorrichtung gemäß Anspruch 29 gelöst. Die untergeordneten Ansprüche definieren dabei bevorzugte Ausführungsformen der Erfindung.

Zur Erfassung von aufeinander liegenden Materialbahnen gemäß der vorliegenden Erfindung kann ein optisches oder ein kapazitives Messsystem eingesetzt werden.

Die Messvonichtung kann dabei zur Erfassung von Materialbahnlagen und insbesondere seitlichen Lagen von Materialbahnen dienen. Die Materialbahnen können am Messort in flächenmässigem Kontakt zu anderen Bahnen stehen. Die Materialbahnen können in unterschiedlichen Ebenen verlaufen. Die Materialbahnen können am Messort auch sehr dicht übereinander geführt sein, so dass sie sich zum Teil berühren können. Denkbar ist auch, dass mit dem gleichen Messverfahren weit auseinanderliegende Materialbahnen gleichzeitig erfasst werden können. In einer anderen Ausführungsform können die zu erfassenden Materialbahnen jedoch auch zumindest teilweise in gleichen Ebenen verlaufen.

Bei der erfindungsgemäßen Messvorrichtung kann dabei eine einzige Messeinheit die Position von mindestens zwei Materialsträngen erfassen. Denkbar ist jedoch auch, dass eine bestimmte Anzahl von Materialsträngen durch mehrere Messeinheiten, deren Anzahl geringer ist als die der Materialstränge. So ist es möglich, dass beispielsweise die Positionen von 3 Materialbahnen durch zwei Messeinheiten erfasst werden, ebenso ist das Erfassen von 4, 5, 6,...n Materialbahnpositianen durch 3, 4, 5,... n-1 Messeinheiten oder gar durch noch weniger Messeinheiten denkbar. Eine Messeinheit kann ferner einen oder mehrere Sensoren umfassen.

Die erfindungsgemässe Messvorrichtung kann sich ein-, zwei- und/oder dreidimensionaler Messtechniken bedienen, Solche Messtechniken sind bekannt und werden in der Geometrie-Prüfung von Objekten eingesetzt. Bekannte Techniken zur Geometrieprüfung beruhen auf dem Grundprinzip der Triangulation, wie beispielsweise das Lichtschnittverfahren, die flächenhafte strukturierte Beleuchtung und die Photogrammetrie. Verwendet werden können dabei beispielsweise punkt-, linien- oder flächenhaft messende Triangulationsverfahren.

Das Messsystem kann beispielsweise das Lichtschnittverfahren auf Basis des Triangulationsprinzips nutzen. Dabei wird ein gefächerter Laserstrahl (Linienprojektor) auf das Messobjekt projiziert, wodurch auf der Objektoberfläche eine scharfe Hell-Dunkel-Linie erzeugt wird, deren Verlauf wiederum von einer Kamera aufgenommen und mit speziellen Algorithmen automatisch ausgewertet werden kann.

Die beispielsweise bei der vorliegenden Erfindung einsetzbare Triangulation ist ein aktives Verfahren und nutzt eine Lichtquelle, zumeist einen Laser, der die Materialbahnen beleuchtet, welche vermessen werden sollen. Ein elektronischer Bildwandler, zumeist eine CCD- oder CMOS-Kamera oder ein PSD, registriert das Streulicht. Bei Kenntnis der Strahlrichtung und des Abstandes zwischen Kamera und Lichtquelle kann damit der Abstand vom Objekt zur Kamera bestimmt werden. Die Verbindung Kamera-Lichtquelle sowie die beiden Strahlen von und zum Objekt bilden hierbei ein Dreieck, daher die Bezeichnung Triangulation. Wird das Verfahren rasterartig oder kontinuierlich bewegt durchgerührt, kann das Oberflächenrelief mit großer Genauigkeit, bei handelsüblichen Sensoren bis zu 0,01 mm, bestimmt werden. Projiziert man ein Muster, zum Beispiel eine Linie oder ein Streifenmuster, kann die Distanzinformation zu allen Punkten des Musters mit einem einzigen Kamerabild berechnet werden. Bei einer Linie spricht man auch von Lichtschnitt, Streifenmuster kommen in der Streifenprojektion zum Einsatz.

Die sich aus der erfindungsgemäßen Strangkantenerfassung ergebenden Vorteile umfassen auch die Möglichkeit, dass Kanten in einem Strangbündel, also wo mehrere Stränge aufeinander zum Liegen kommen, vermessen werden können. Auch ist dabei eine spätere Messung als bei bekannten Systemen möglich und deshalb eine spätere und nachhaltige Korrektur und Beeinflussung der seitlichen Stranglage möglich. Auch sind weniger Sensoren bzw. Messsysteme als im bekannten Stand der Technik nötig, um die Messungen durchzuführen. Auch können Zusammenhänge und Abhängigkeiten in Bezug auf Bahnspannungen und auf die Schnittlage verfolgt werden.

Als Lichtquellen für eine Beleuchtungseinheit der Messvorrichtung können beispielsweise Laser-, LED- oder LCD-Gitter-Projektoren dienen. Das verwendete Licht kann punktförmig und/oder linienförmig und/oder in Form eines bestimmten Musters auf das zu messende Objekt projiziert werden. Die Lichtquellen können dauerhaft oder pulsierend betrieben werden. Das reflektierte Licht kann beispielsweise durch CCD-, CMOS-, PMD-Sensoren oder Photodioden erfasst werden. Es können pro Messung und/oder Messvorrichtung ein oder mehrere Sensoren und/oder eine oder mehrere Lichtquellen zum Einsatz kommen,

Zweidimensionale Messverfahren aus der Bildverarbeitung ohne Triangulationsverfahren, wie beispielsweise die Bildaufnahme mit nachträglicher Kantenextraktion sind bei der vorliegenden Erfindung als Messverfahren jedoch auch denkbar.

Bei einem optischen Messverfahren kann es vorkommen, dass einzelne Materialbahnkanten durch andere darüber liegende Materialbahnen abgedeckt werden. Für die vorliegende Aufgabenstellung können deshalb eine oder eine Mehrzahl von Messvonichtungen und/oder Messungen vorgesehen werden. Eine Messvorrichtung kann ein Profil einer Bündelkante und/oder zwei Profile einer Bündelseite erfassen. In einer anderen Ausführungsform ist es möglich, mit einer Messvorrichtung Vor- und Rückseite einer Materialbündelkante zu erfassen. In einer weiteren Ausführungsform lassen sich alle vier Strangbündelprofile mit einer Messvorrichtung erfassen. Die Erfassung von zwei Strangbündelkanten benachbarter Bündel ist weiterhin auch denkbar.

Die Messeinheit kann dabei fest an einem Maschinenelement montiert oder beweglich positionierbar sein. Die Messeinheit kann in Zusammenhang mit einem kinematischen Bewegungserfassungssystem zur Ortung der genauen Messvorrichtungsposition verwendet werden.

Um die Erfassung der Kanten zu vereinfachen, können die ebenen Bündel schwach gebogen werden insbesondere, um die genaue Erfassung von dünnen Materialbahnlagen, von denen unter Umständen nur Bruchteile eines Millimeters an der Bündelkante sichtbar sind, zu ermöglichen. Durch die Biegung der Bündel wird erreicht, dass die einzelnen Materialbahnkanten im Bündel besser sichtbar werden. Die Biegung der Bündel kann beispielsweise mechanisch durch Umlenkbleche oder durch einen Luftstrom erfolgen. Die Biegung des Bündels ist an jeder Stelle der Materialbahn denkbar und kann beispielsweise bereits über dem Trichter erfolgen,

Eine gleichzeitige und synchronisierte Aufnahme von mehreren Materialbündelkanten durch die Messvorrichtung ist möglich, wobei eine der Geschwindigkeit angepasste Abtastung der Materialbahnen für die Erfassung von dynamischen Vorgängen von Vorteil ist.

Durch geeignete Markierung in der Nähe der Bündelführung lässt sich eine in Bezug auf ein fixes oder bewegtes Maschinenelement absolute Positionserfassung der einzelnen Strangkanten im Bündel realisieren. Die Markierung kann dabei zwei oder dreidimensional sein. Die Markierung kann dabei ferner nahe der Strang- bzw. Bündelmitte und/oder -kante angebracht sein. Da durch das Messverfahren die absolute Position der Strangkanten im Bündel in Bezug auf das Koordinatensystem der Erfassungseinheit bestimmt wird, wird jedoch nicht zwingend eine Markierung benötigt.

Denkbar sind ferner Messvorrichtungen, bei denen die Erfassungseinheit in einem festen geometrischen Bezug zur Beleuchtungseinheit steht und auch Messvorrichtungen, bei denen die Erfassungseinheit und/oder Beleuchtungseinheit in ihrer Lage positionierbar oder in ihrer Lage oder Ausrichtung veränderbar ausgeführt sind. Durch eine optische Überwachung der Strangkanten kann ferner auch eine Aussage in Bezug auf den Zustand der Papierschneidmesser für den Längsschnitt gemacht werden.

Mit dem erfindungsgemäßen Messverfahren kann auch die Papierbahnstärke bestimmt werden. Umgekehrt kann aus den Planungs- und Produktionsdaten die Papierstärke und/oder Grammatur dazu verwendet werden, die Messung zu verbessern, Das Messverfahren kann dabei Informationen über die Lage der einzelnen Materialbahnen zueinander liefern.

Um die Papierkanten besser unterscheiden zu können, ist das stirnseitige Besprühen oder Bedrucken der Papier-Rollen mit bestimmten Mustern denkbar. Dadurch lassen sich beispielsweise die äußeren Strangkanten durch die Messvorrichtung direkt und eindeutig identifizieren, wobei die Markierung für das menschliche Auge unsichtbar ausgeführt sein kann, beispielsweise durch Verwendung von Infrarotmarkierungen, UV-Markierungen oder ähnlichen. Die auf zumindest eine der Stirnseite der Papierrolle aufgebrachten Markierungen oder Marken können durch Maschinenelemente erfasst und/oder dekodiert werden.

Die Materialbahnen und insbesondere die Papierrollen können aufgrund von Herstelltoleranzen unterschiedlich breit sein und können im Verlauf der Verarbeitung ihre Breite leicht verändern (Fan in/out). In ihrer Breite unterschiedliche Stränge können dazu führen, dass andere schmalere Stränge bzw. Strangkanten immer abgedeckt bleiben und für die optische Messung verborgen bleiben.

Um solche Probleme zu vermeiden, können Mittel vorgesehen werden, um die Breite und Lage der Materialbahn vor und nach dem Längsschnitt, zu bestimmen. Beispielhaft sind als mögliche Messorte der Rollenkeller, Rollenwechsler, vor und nach der Rollenklebung, vor oder nach den Druckeinheiten, vor oder nach dem Wendemodul und jede beliebige Stelle im Verlauf des Druckprozesses oder seiner Vorbereitung denkbar und/oder auch dazu, die Materialbahn auf die Schneidvorrichtung und/oder die Schneidvorrichtung auf die Materialbahn auszurichten. Die gewonnen Informationen können auch dazu verwendet werden, die Stränge zum Trichter auszurichten oder die Trichter auf die Stränge auszurichten.

Zur genauen Bestimmung der Lage und der Breite einer Materialbahn können fest angebrachte oder bewegliche Sensoren vorgesehen werden, welche die Papierbahnkante, das bedruckte Bild oder bestimmte gedruckte Marken erfassen. Die Sensoren können in mindestens einer Koordinatenrichtung manuell oder automatisiert verschoben werden. Durch die mindestens zweifache Positionserfassung an den seitlichen Kanten einer Materialbahn kann die Breite der Materialbahn bestimmt werden,

Die erfasste Druckbildposition kann dazu verwendet werden, die Druckposition seitlich so wie in Längsrichtung zum Schnitt zu beeinflussen.

In einer Ausführungsform können die gewonnen Abweichungen bzw. Messwerte über Stranglagen dazu verwendet werden, die Strangführung und somit die Position der Materialbahn zu beeinflussen bzw, zu regeln. Geeignete Elemente hierfür sind beispielsweise verstellbare Excenterwalzen, Parallelogramme, Wendestangen, Papierrollenkanten oder ähnliche Vorrichtungen.

Materialbahnen, die zu schwach gespannt sind, tendieren zu unruhigem Lauf. Zu stark gespannte Materialbahnen tendieren zur Verschnälerung und weisen ein unterschiedliches Verhalten auf. Falsch gespannte Stränge können den Verlauf von darunter und darüberliegenden Strängen im Bündel negativ beeinflussen, Es kann deshalb vorgesehen sein, die Messresultate einem Bahnspannungsregler zur Verfügung zu stellen. Da die Bahnspannung den Querschnitt im Falzapparat zu beeinflussen vermag, können die Messresultate einem Schnittlageregler zugeführt werden.

Wird die Druckbildposition der Stränge erfasst, kann die Information den Druckwerken zur Verfügung gestellt werden, um die geeignete Druckbildposition zu stellen. Die von der Messvorrichtung erfassten Bilder und/oder Messwerte können dazu verwendet werden, die Stränge oder Bündel zu visualisieren. Umgekehrt können Messwerte von anderen Erfassungs- und Messeinrichtungen dazu verwendet werden, die Messung bzw. die Regelungen der Materialbahnen zu beeinflussen.

Erhältlich sind Sensoren, insbesondere CDD Kameras von beispielsweise Sick, die gleichzeitig einen Lichtschnitt und ein Bild des Objektes erfassen können. In diesem Speziellen Fall kann also die Kanten-Messung gleichzeitig mit der Bilderfassung erfolgen. Ein Visualisierung der gemessenen Strangkante und Bündel ist zeitecht ("real time") möglich. Mit einer normalen CCD lässt sich diese Funktionalität auch realisieren, wenn auch vermutlich nicht zeitecht sondern sequentiell,

Für den falschen Panorama maßgebend ist die Lage der Papierbahn und die Lage des Druckbildes auf dem Papier. Die Berücksichtigung der Lage des Druckbildes wurde bereits erwähnt und berücksichtigt. Vorzugsweise ermittelt die Messvorrichtung zusätzlich auch die seitliche Lage des Druckbildes je Strang.

Dazu werden mit der gleichen Messvorrichtung Bilder von zusammenlaufenden Papierbahnen vorzugsweise zwischen Fächer und Trichtersammel und -einlaufwalze aufgenommen. Die Messvorrichtung ist dabei so ausgerichtet, dass die Strangkanten sicher ausgemessen werden und der Rand des Satzspiegels jedes Stranges auf einem aufgenommenen Bild sichtbar wird.

Die Auswertung der Bildlage auf der Papierbahn erfolgt bilddatenbasiert oder ohne Bilddaten mittels bedruckten Marken oder markenlos. Bilddatenbasiert ohne Marken und markenbehaftet mit oder ohne Bilddaten liefern absolute Referenz-Lagen und lassen sich direkt auswerten, Im Falle einer Markenlosen Messung ohne Bilddaten kann durch z.B. Plausibiltätsprüfung, Fuzyfizierung des Entscheides, Mehrfacherfassung, usw. und durch adaptive und/oder wissensbasierte Systeme die Lage des Druckbildes bestimmt werden.
Auf diese Weise kann auf vorgelagerte Systeme verzichtet werden.

Die vorliegende Erfindung wird anhand der nachfolgenden Figuren näher erläutert. Sie kann dabei beschriebene Merkmale einzeln sowie in jedweder sinnvollen Kombination umfassen. Dabei zeigen:
- Figur 1: ein Bündel zu vier Strängen in einer ersten Anordnung und schematisch die daraus resultierenden Messergebnisse,
- Figur 2: ein Bündel zu vier Strängen in einer zweiten Anordnung und schematisch die daraus resultierenden Messergebnisse,
- Figur 3: ein Bündel zu vier Strängen in einer dritten Anordnung und schematisch die daraus resultierenden Messergebnisse,
- Figur 4: ein Bündel zu vier Strängen in einer vierten Anordnung und schematisch die daraus resultierenden Messergebnisse, wobei die Strangkanten flächenmäßig vermessen werden,
- Figur 5: schematisch den von einer Messvorrichtung ausgehenden Datenstrom, schematisch neben der Messvorrichtung weitere gemessene Größen und die dadurch beeinflussten Größen, und die beeinflussbaren Einrichtungen bzw. Größen,
- Figur 6: durch Pfeile angegebene beispielhafte Messorte bei der vorliegenden Erfindung.

X0 stellt in den Figuren 1 bis 4 die Sollposition aller Stränge (S), welche sich in Richtung des Pfeils (R) bewegen, in Bezug auf ein beliebiges Koordinatensystem dar. In den aufgeführten Figuren wird jeweils ein Bündel bestehend aus vier Strängen (S) dargestellt. Die horizontale Linie (B) quer zu den Strängen zeigt dabei in den Figuren 1 bis 3 den Ort der Messung.

Die zwei dünnen vertikalen Linien zeigen die Sollposition X0 (A) der Stränge einerseits und die Sichttrennung (D) von linker Kante und rechter Kante einer Strangbündelseite für die zweiseitige Auswertung der Messung. Zu beiden Seiten des Bündels ist schematisch das Resultat der Messung (C) als Messprofil dargestellt. Die Nummern im Messprofil entsprechen dabei den Nummern der Strangkanten im Bild. Die Messprofile zu beiden Seiten der Figuren lassen sich zu einem Profil zusammensetzen, wie es eine einzige Messvorrichtung für eine Bündelseite und zwei Bündelkanten liefern würde.

In Figur 3 ist ersichtlich, dass ein Strang (Kante 4) durch die gewählte Betrachtungsrichtung auf einer Seite zunächst nicht erfasst wird. Das Problem lässt sich durch weitere Messvorrichtungen auf der gegenüberliegenden Bündelseite und/oder durch sukzessive und/oder rekursive Korrektur der Stranglagen der sichtbaren Stränge beheben.

Beispielhaft soll ein Verfahren zur Fehlerkorrektur der Situation in Figur 3 beschrieben werden bei dem die Bündelkanten nur von einer Seite des Bündels betrachtet werden.
1. Verschieben von Kante 1 auf Position X0
2. Verschieben von Kante 2 auf Position X0
3. Verschieben von Kante 3 auf Position X0
4. Verschieben des zuvor verdeckten Stranges so, dass Kante 4 auf Position X0 zu liegen kommt.

In Figur 4 ist schematisch die flächenmäßige Erfassung der Strangkanten dargestellt. Durch die Erfassung der Kanten über eine gewisse Breite oder an einer Mehrzahl von Stellen, kann der Winkel bzw. die Schräge der Stränge (S) relativ zu anderen Strängen (S) oder absolut in Bezug auf ein beliebiges Koordinatensystem bestimmt werden.

In der Figur 6 sind verschiedene mögliche Positionen 5 für die Messvorrichtung gezeigt. Diese können sowohl im Bereich einer Sammelwalze 3 oder einer Einlaufwalze 4 angeordnet sein, oder erst nachdem ein Broadsheet 1 oder ein oder mehrere Tabloidprodukte 2 zusammengeführt werden oder zusammengeführt worden sind.

## Patentansprüche

1. Messverfahren zur Erfassung der Lage von Materialsträngen bzw. -bahnen bei Druckmaschinen, **dadurch gekennzeichnet, dass** die Positionen von n aufeinander oder übereinander liegenden Materialsträngen bzw. -bahnen quer zu deren Transportrichtung durch n-1 oder weniger Erfassungseinheiten erfasst werden.

2. Messverfahren nach dem vorhergehenden Anspruch, **dadurch gekennzeichnet, dass** die Positionen von mindestens zwei Materialsträngen bzw. -bahnen durch eine einzige Erfassungseinheit erfasst werden.

3. Messverfahren nach einem der vorhergehenden Ansprüche, **dadurch gekennzeichnet, dass** die Erfassung in einem festen geometrischen Bezug zu einer die Materialstränge bzw. - bahnen beleuchtenden Beleuchtungseinheit durchgeführt wird.

4. Messverfahren nach einem der vorhergehenden Ansprüche, **dadurch gekennzeichnet, dass** die Materialstränge bzw. -bahnen jeweils an mindestens einer ihrer Seitenkanten erfasst werden.

5. Messverfahren nach einem der vorhergehenden Ansprüche, **dadurch gekennzeichnet, dass** die Materialstränge bzw. -bahnen jeweils an mindestens zwei in und/oder quer zur Transportrichtung voneinander beabstandeten Stellen, vorzugsweise an einer ihrer Seitenkanten erfasst werden.

6. Messverfahren nach einem der vorhergehenden Ansprüche, **dadurch gekennzeichnet, dass** die Materialstränge bzw. -bahnen jeweils an mindestens zwei quer zur Transportrichtung voneinander beabstandeten Stellen, vorzugsweise an beiden Seitenkanten erfasst werden.

7. Messverfahren nach einem der vorhergehenden Ansprüche, **dadurch gekennzeichnet, dass** die Materialstränge bzw. -bahnen jeweils in einem Winkel zwischen der Senkrechten und der Waagrechten zur Bahnebene erfasst werden.

8. Messverfahren nach einem der vorhergehenden Ansprüche, **dadurch gekennzeichnet, dass** die Materialstränge bzw. -bahnen jeweils an beiden Flachseiten, vorzugsweise an beiden Seitenkanten von oberhalb und unterhalb der Materialstrang- bzw. Materialbahnebene erfasst werden.

9. Messverfahren nach einem der vorhergehenden Ansprüche, **dadurch gekennzeichnet, dass** die Materialstränge bzw. -bahnen jeweils flächenhaft, vorzugsweise flächenhaft von oberhalb und unterhalb der Materialstrang- bzw. Materialbahnebene erfasst werden.

10. Messverfahren nach einem der vorhergehenden Ansprüche, **dadurch gekennzeichnet, dass** als Messverfahren zumindest eines der folgenden Verfahren zum Einsatz kommt:
- ein eindirnensionales oder zweidimensionales optisches Messverfahren
- ein zweidimensionales oder dreidimensionales Messverfahren
- ein Triangulationsverfahren
- ein Lichtschnittverfahren
- ein Verfahren mit flächenhaft strukturierter Beleuchtung
- ein Verfahren mit Photogrammetrie

11. Messverfahren nach einem der vorhergehenden Ansprüche, **dadurch gekennzeichnet, dass** die ermittelten Positionen und/oder Abweichungen der Materialstränge bzw. -bahnen der Bestimmung der absoluten Lage der Materialstränge bzw. -bahnen in einem beliebigen Koordinatensystem und/oder der Lage relativ zu anderen Materialsträngen bzw. -bahnen dienen und vorzugsweise, um die Positionen der Materialstränge bzw. -bahnen automatisch zu regeln und/oder zu korrigieren, bevorzugter sukzessiv und/oder rekursiv zu korrigieren.

12. Messverfahren nach einem der vorhergehenden Ansprüche, **dadurch gekennzeichnet, dass** die Materialstränge bzw. -bahnen vor der Messposition quer zur Transportrichtung gebogen werden.

13. Messverfahren nach einem der vorhergehenden Ansprüche, **dadurch gekennzeichnet, dass** die ermittelten Strang- bzw, Bahnpositionen gleichzeitig korrigiert werden.

14. Messverfahren nach einem der vorhergehenden Ansprüche, **dadurch gekennzeichnet, dass** die Bündelkanten der Materialstränge bzw. -bahnen vor der Messposition umgelegt werden.

15. Messverfahren nach einem der vorhergehenden Ansprüche, **dadurch gekennzeichnet, dass** sich die Materialbahnen eines Strangbündels zumindest teilweise an einer Messposition, vorzugsweise flächig berühren.

16. Messverfahren nach einem der vorhergehenden Anspruche, **dadurch gekennzeichnet, dass** die Messergebnisse und Bilder einem Bahnspannungsregler, einem Schnittregisterregier und/oder einer Visualisierungseinheit zugeführt werden, oder dazu verwendet werden, den Zustand von Schneidmessern zu beurteilen.

17. Messverfahren nach dem vorhergehenden Anspruch, **dadurch gekennzeichnet, dass** vor und nach dem Schnitt durch die Schneidmesser die Bahn- bzw. Stranglage durch die Bahn- bzw. Strangkanten und/oder die Bildlage durch Bilder oder Marken erfasst und ausgewertet werden, wobei die Bahn- bzw. Stranglage und/oder die Bildlage gesteuert oder geregelt wird.

18. Messverfahren nach einem der vorhergehenden Ansprüche, **dadurch gekennzeichnet, dass** die Erfassungseinheit Markierungen an den Materialstränge bzw. -bahnen, vorzugsweise im mittleren Bereich und/oder Kantenbereich der Materialstränge bzw. -bahnen erfasst,

19. Messverfahren nach einem der vorhergehenden Ansprüche, **dadurch gekennzeichnet, dass** Maschinenelemente auf die Stirnseiten der Papierrollen aufgebrachte Marken erfassen und/oder dekodieren.

20. Messverfahren nach einem der vorhergehenden Ansprüche, **dadurch gekennzeichnet, dass** durch die Erkennung und Bestimmung der Materialstränge bzw. -bahnen und der Produktions- und Planungsdaten der zugehörige Papierweg von einem Rollenträger über Druckeinheiten, Wendemodule, Register, Leitelemente und Trichter bis hin zum Falzschnitt bestimmbar ist.

21. Messverfahren nach einem der vorhergehenden Ansprüche, **dadurch gekennzeichnet, dass** die Materialstränge bzw. -bahnen und/oder Bündel mittels Parallelogrammen, Excenterwalzen, Wendestangen oder ähnliche Bauteile in ihrer seitlichen Lage beeinflusst werden.

22. Messverfahren nach einem der vorhergehenden Ansprüche, **dadurch gekennzeichnet, dass** die Materialstrang- bzw. Materialbahndicke bestimmt sind und/oder die Materialstrang- bzw. Materialbahndicke aus den Produktionsdaten zur Erfassung der Materialstränge bzw. -bahnen verwendet wird.

23. Messverfahren nach einem der vorhergehenden Ansprüche, **dadurch gekennzeichnet, dass** zur Messung der Positionen im Fächer nicht in parallelen Ebenen verlaufende Materialstränge bzw. Bahnen gemessen werden.

24. Messverfahren nach einem der vorhergehenden Ansprüche, **dadurch gekennzeichnet, dass** sich zumindest ein Teil der auf einem von beiden Leitelementen zusammenkommenden und sich flächenmäßig berührenden Materialstränge bzw. -bahnen von einem ersten Leitelement gestützt werden und von einem zweiten Leitelement geführt werden.

25. Messverfahren nach einem der vorhergehenden Ansprüche, **dadurch gekennzeichnet, dass** die Positionen der Materialstränge bzw. -bahnen zwischen Fächer und Wende- oder Registermodule gemessen werden.

26. Messverfahren nach einem der vorhergehenden Ansprüche, **dadurch gekennzeichnet, dass** durch die mindestens eine Erfassungseinheit gleichzeitig eine Kantenmessung, bevorzugt ein Lichtschnittverfahren und eine Bilderfassung, bevorzugt eine optische Objektbilderfassung durchgeführt wird.

27. Messverfahren nach einem der vorhergehenden Ansprüche, **dadurch gekennzeichnet, dass** durch die Erfassungseinheit sowohl die Lage, vorzugsweise die seitliche Lage der Materialstränge bzw. -bahnen, als auch die Lage, vorzugsweise die seitliche Lage quer zur Transportrichtung, eines Druckbildes auf zumindest einen Materialstrang bzw. einer - bahn erfasst wird.

28. Messverfahren nach einem der vorhergehenden Ansprüche, **dadurch gekennzeichnet, dass** die Lage des Druckbildes auf dem Materialstrang bzw. der -bahn bilddatenbasieit, mittels aufgedruckter Marken und/oder markenlos, vorzugsweise anhand von Referenz-Lagen, direkt ausgewertet wird.

29. Messvorrichtung zur Erfassung der Lage von Materialsträngen bzw. -bahnen bei Druckmaschinen, **dadurch gekennzeichnet, dass** n-1 oder weniger Erfassungseinheiten der Vorrichtung die Positionen von n aufeinander oder übereinander liegenden Materialsträngen bzw. -bahnen quer zu deren Transportrichtung erfassen.

30. Messvorrichtung nach dem vorhergehenden Anspruch, **dadurch gekennzeichnet, dass** eine einzige Erfassungseinheit die Positionen von mindestens zwei Materialsträngen bzw. -bahnen quer zu deren Transportrichtung erfasst.

31. Messvorrichtung nach einem der vorhergehenden Ansprüche, **dadurch gekennzeichnet, dass** eine Erfassungseinheit mindestens zwei Sensoren bzw. Messvorrichtungen umfasst.

32. Messvorrichtung nach einem der vorhergehenden Ansprüche, **dadurch gekennzeichnet, dass** eine Erfassungseinheit in einem festen geometrischen Bezug zu einer die Materialstränge bzw. -bahnen beleuchtenden Beleuchtungseinheit angeordnet ist.

33. Messvonrichtung nach einem der vorhergehenden Ansprüche, **dadurch gekennzeichnet, dass** die Erfassungseinheit die Materialstränge bzw. -bahnen jeweils an wenigstens einer Stelle, vorzugsweise einer ihrer Seitenkanten erfasst.

34. Messvorrichtung nach einem der vorhergehenden Ansprüche, **dadurch gekennzeichnet, dass** jeweils mindestens eine Erfassungseinheit die Materialstränge bzw. -bahnen jeweils an wenigstens zwei in und/oder quer zur Transportrichtung voneinander beabstandeten Stellen, vorzugsweise an einer ihrer Seitenkanten erfasst.

35. Messvorrichtung nach einem der vorhergehenden Ansprüche, **dadurch gekennzeichnet, dass** jeweils mindestens eine Erfassungseinheit die Materialstränge bzw. -bahnen jeweils an wenigstens zwei quer zur Transportrichtung voneinander beabstandeten Stellen, vorzugsweise an beiden Seitenkanten erfasst.

36. Messvorrichtung nach einem der vorhergehenden Ansprüche, **dadurch gekennzeichnet, dass** die Erfassungseinheit die Materialstränge bzw. -bahnen jeweils in einem Winkel zwischen der Senkrechten und der Waagrechten zur Bahnebene erfasst.

37. Messvorrichtung nach einem der vorhergehenden Ansprüche, **dadurch gekennzeichnet, dass** jeweils mindestens eine Erfassungseinheit die Materialstränge bzw. -bahnen jeweils an beiden Flachseiten, vorzugsweise an beiden Seitenkanten von oberhalb und unterhalb der Materialstrang- bzw. Materialbahnebene erfasst.

38. Messvorrichtung nach einem der vorhergehenden Ansprüche, **dadurch gekennzeichnet, dass** jeweils mindestens eine Erfassungseinheit die Materialstränge bzw. -bahnen jeweils flächenhaft, vorzugsweise flächenhaft von oberhalb und unterhalb der Materialstrang- bzw. Materialbahnebene erfasst.

39. Messvorrichtung nach einem der vorhergehenden Ansprüche, **dadurch gekennzeichnet, dass** als Messvorrichtung zumindest eines der folgenden Vorrichtungen umfasst:
- eine Messvorrichtung für eindimensionale oder zweidimensionale optische Messung
- eine Messvorrichtung für zweidimensionale oder dreidimensionale Messung
- eine Messvorrichtung für Triangulationsmessung
- eine Messvorrichtung für Lichtschnittmessung
- eine Messvorrichtung mit flächenhaft strukturierter Beleuchtung
- eine Messvorrichtung für Photogrammetrie

40. Messvorrichtung nach einem der vorhergehenden Ansprüche, **dadurch gekennzeichnet, dass** die mindestens eine Erfassungseinheit einen oder eine Kombination aus mehreren der folgenden Teile umfasst:
- CCD
- CMOS
- Fotozellenarray
- PDA-Sensoren
- Flächensensoren
- Zeilensensoren

41. Messvorrichtung nach einem der vorhergehenden Ansprüche, ferner mit mindestens einer Beleuchtungseinheit, die eine oder eine Kombination aus mehreren der folgenden Lichtquellen umfasst:
- Lichtquelle, die ein thermischer Strahler ist
- Lichtquelle, die kein thermischer Strahler ist
- Laserprojektor
- Lichtprojektor
- LCD-Projektor

42. Messvorrichtung nach einem der vorhergehenden Ansprüche, **dadurch gekennzeichnet, dass** ein Bahnspannungsregler, ein Schnittregisterregler und/oder eine Visualisierungseinheit den Zustand von Schneidmessern beurteilt.

43. Messvorrichtung nach einem der vorhergehenden Ansprüche, **dadurch gekennzeichnet, dass** die Materialstränge bzw. -bahnen vor der Messposition quer zur Transportrichtung gebogen werden.

44. Messvorrichtung nach einem der vorhergehenden Ansprüche, **dadurch gekennzeichnet, dass** sie Parallelogramme, Excenterwalzen, Wendestangen oder ähnliche Bauteile umfasst, mit welchen Materialstränge bzw. -bahnen und/oder Bündel mittels in ihrer seitlichen Lage beeinflusst werden.

45. Messvorrichtung nach einem der vorhergehenden Ansprüche, **dadurch gekennzeichnet, dass** zur Messung der Positionen im Fächer die zu messenden Materialstränge bzw. - bahnen nicht in parallelen Ebenen verlaufen.

46. Messvorrichtung nach einem der vorhergehenden Ansprüche, **dadurch gekennzeichnet, dass** sich zumindest ein Teil der Materialstränge bzw. -bahnen, die von einem ersten Leitelement gestützt sind und von einem zweiten Leitelement geführt sind, auf einem von beiden Leitelementen zusammenkommen und sich flächig berühren.

47. Messvorrichtung nach einem der vorhergehenden Ansprüche, **dadurch gekennzeichnet, dass** die Erfassungseinheit Markierungen der Materialstränge bzw. -bahnen, vorzugsweise im mittleren Bereich und/oder Kantenbereich der Materialstränge bzw. -bahnen erfasst.

48. Messvorrichtung nach einem der vorhergehenden Ansprüche, **dadurch gekennzeichnet, dass** die mindestens eine Erfassungseinlieit gleichzeitig eine Kantenmessung, bevorzugt ein Lichtschnittverfahren und eine Bilderfassung, bevorzugt eine optische Objektbilderfassung durchführt.

49. Messvorrichtung nach einem der vorhergehenden Ansprüche, **dadurch gekennzeichnet, dass** die Erfassungseinheit sowohl die Lage, vorzugsweise die seitliche Lage der Materialstränge bzw. -bahnen, als auch die Lage, vorzugsweise die seitliche Lage quer zur Transportrichtung, eines Druckbildes auf zumindest einem Materialstrang bzw. einer - bahn erfasst.

50. Messvorrichtung nach einem der vorhergehenden Ansprüche, **dadurch gekennzeichnet, dass** die Erfassungseinheit zur Bilddatenbasierten Auswertung der Lage des Druckbildes auf dem Materialstrang bzw. der -bahn aufgedruckte Bilder oder Marken erfasst.

## Claims

1. A measuring method for detecting the position of material strands and/or webs in printing machines, **characterised in that** the positions of n material strands and/or webs which lie one on top of the other or one above the other are detected, transverse to their transport direction, by n-1 or fewer detection units.

2. The measuring method according to the preceding claim, **characterised in that** the positions of at least two material strands and/or webs are detected by a single detection unit.

3. The measuring method according to any one of the preceding claims, **characterised in that** detection is performed in a fixed geometric relationship to an illuminating unit which illuminates the material strands and/or webs.

4. The measuring method according to any one of the preceding claims, **characterised in that** the material strands and/or webs are respectively detected on at least one of their lateral edges.

5. The measuring method according to any one of the preceding claims, **characterised in that** the material strands and/or webs are respectively detected at at least two points which are spaced from each other in and/or transverse to the transport direction, preferably on one of their lateral edges.

6. The measuring method according to any one of the preceding claims, **characterised in that** the material strands and/or webs are respectively detected at at least two points which are spaced from each other transverse to the transport direction, preferably on both lateral edges.

7. The measuring method according to any one of the preceding claims, **characterised in that** the material strands and/or webs are respectively detected at an angle between the vertical and the horizontal with respect to the web plane.

8. The measuring method according to any one of the preceding claims, **characterised in that** the material strands and/or webs are respectively detected on both flat sides, preferably on both lateral edges, from above and below the material strand and/or web plane.

9. The measuring method according to any one of the preceding claims, **characterised in that** the material strands and/or webs are respectively detected over an area, preferably over an area from above and below the material strand and/or web plane.

10. The measuring method according to any one of the preceding claims, **characterised in that** at least one of the following methods is used as the measuring method:
- a one-dimensional or two-dimensional optical measuring method;
- a two-dimensional or three-dimensional measuring method;
- a triangulation method;
- a light-section method;
- a method using area-structured illumination;
- a method using photogrammetry.

11. The measuring method according to any one of the preceding claims, **characterised in that** the ascertained positions and/or deviations of the material strands and/or webs are used to determine the absolute position of the material strands and/or webs in an arbitrary coordinate system and/or the position relative to other material strands and/or webs, and preferably to automatically regulate and/or correct and more preferably successively and/or recursively correct the positions of the material strands and/or webs.

12. The measuring method according to any one of the preceding claims, **characterised in that** the material strands and/or webs are bent transverse to the transport direction before the measuring position.

13. The measuring method according to any one of the preceding claims, **characterised in that** the ascertained strand and/or web positions are corrected simultaneously.

14. The measuring method according to any one of the preceding claims, **characterised in that** the bundle edges of the material strands and/or webs are reversed before the measuring position.

15. The measuring method according to any one of the preceding claims, **characterised in that** the material webs of a bundle of strands contact each other at least partially at a measuring position, preferably over an area.

16. The measuring method according to any one of the preceding claims, **characterised in that** the measurement results and images are fed to a web tension regulator, a cutting register regulator and/or a visualising unit or are used to assess the condition of cutting knives.

17. The measuring method according to the preceding claim, **characterised in that** the web and/or strand position is detected and evaluated on the basis of the web and/or strand edges and/or the image position is detected and evaluated on the basis of images or marks before and after cutting performed by the cutting knives.

18. The measuring method according to any one of the preceding claims, **characterised in that** the detection unit detects markings on the material strands and/or webs, preferably in the middle region and/or edge region of the material strands and/or webs.

19. The measuring method according to any one of the preceding claims, **characterised in that** machine elements detect and/or decode marks applied to the front-facing sides of the paper reels.

20. The measuring method according to any one of the preceding claims, **characterised in that** by identifying and determining the material strands and/or webs and the production and planning data, the corresponding paper path from a reel carrier via printing units, turning modules, registers, channelling elements and funnels up to the folding cut can be determined.

21. The measuring method according to any one of the preceding claims, **characterised in that** the material strands and/or webs and/or bundles are influenced in their lateral position by means of parallelograms, eccentric rollers, turning bars or similar components.

22. The measuring method according to any one of the preceding claims, **characterised in that** the material strand and/or web thickness is determined and/or the material strand and/or web thickness from the production data is used to detect the material strands and/or webs.

23. The measuring method according to any one of the preceding claims, **characterised in that** in order to measure the positions in the fan, material strands and/or webs which do not run in parallel planes are measured.

24. The measuring method according to any one of the preceding claims, **characterised in that** at least some of the material strands and/or webs which converge on one of the two channelling elements and contact each other over an area are supported by a first channelling element and guided by a second channelling element.

25. The measuring method according to any one of the preceding claims, **characterised in that** the positions of the material strands and/or webs are measured between the fan and the turning or register modules.

26. The measuring method according to any one of the preceding claims, **characterised in that** an edge measurement, preferably a light-section method, and image detection, preferably optical object image detection, are simultaneously performed by the at least one detection unit.

27. The measuring method according to any one of the preceding claims, **characterised in that** the detection unit detects both the position - preferably, the lateral position - of the material strands and/or webs and the position - preferably, the lateral position transverse to the transport direction - of a printed image on at least one material strand and/or web.

28. The measuring method according to any one of the preceding claims, **characterised in that** the position of the printed image on the material strand and/or web is directly evaluated on the basis of image data, by means of marks printed on it and/or without marks, preferably on the basis of reference positions.

29. A measuring device for detecting the position of material strands and/or webs in printing machines, **characterised in that** n-1 or fewer detection units of the device detect the positions of n material strands and/or webs which lie one on top of the other or one above the other, transverse to their transport direction.

30. The measuring device according to the preceding claim, **characterised in that** a single detection unit detects the positions of at least two material strands and/or webs, transverse to their transport direction.

31. The measuring device according to any one of the preceding claims, **characterised in that** a detection unit comprises at least two sensors and/or measuring devices.

32. The measuring device according to any one of the preceding claims, **characterised in that** a detection unit is arranged in a fixed geometric relationship to an illuminating unit which illuminates the material strands and/or webs.

33. The measuring device according to any one of the preceding claims, **characterised in that** the detection unit respectively detects the material strands and/or webs at at least one point, preferably one of their lateral edges.

34. The measuring device according to any one of the preceding claims, **characterised in that** at least one detection unit respectively detects the material strands and/or webs respectively at at least two points which are spaced from each other in and/or transverse to the transport direction, preferably on one of their lateral edges.

35. The measuring device according to any one of the preceding claims, **characterised in that** at least one detection unit respectively detects the material strands and/or webs respectively at at least two points which are spaced from each other transverse to the transport direction, preferably on both lateral edges.

36. The measuring device according to any one of the preceding claims, **characterised in that** the detection unit respectively detects the material strands and/or webs at an angle between the vertical and the horizontal with respect to the web plane.

37. The measuring device according to any one of the preceding claims, **characterised in that** at least one detection unit respectively detects the material strands and/or webs respectively on both flat sides, preferably on both lateral edges, from above and below the material strand and/or web plane.

38. The measuring device according to any one of the preceding claims, **characterised in that** at least one detection unit respectively detects the material strands and/or webs respectively over an area, preferably over an area from above and below the material strand and/or web plane.

39. The measuring device according to any one of the preceding claims, **characterised in that** it comprises at least one of the following devices as the measuring device:
- a measuring device for one-dimensional or two-dimensional optical measuring;
- a measuring device for two-dimensional or three-dimensional measuring;
- a measuring device for triangulation measuring;
- a measuring device for light-section measuring;
- a measuring device using area-structured illumination;
- a measuring device for photogrammetry.

40. The measuring device according to any one of the preceding claims, **characterised in that** the at least one detection unit comprises one or a combination of several of the following parts:
- a CCD;
- a CMOS;
- a photo-cell array;
- PDA sensors;
- area sensors;
- line sensors.

41. The measuring device according to any one of the preceding claims, further comprising at least one illuminating unit which comprises one or a combination of several of the following light sources:
- a light source which is a thermal emitter;
- a light source which is not a thermal emitter;
- a laser projector;
- a light projector;
- an LCD projector.

42. The measuring device according to any one of the preceding claims, **characterised in that** a web tension regulator, a cutting register regulator and/or a visualising unit assesses the condition of cutting knives.

43. The measuring device according to any one of the preceding claims, **characterised in that** the material strands and/or webs are bent transverse to the transport direction before the measuring position.

44. The measuring device according to any one of the preceding claims, **characterised in that** it comprises parallelograms, eccentric rollers, turning bars or similar components using which material strands and/or webs and/or bundles are influenced in their lateral position.

45. The measuring device according to any one of the preceding claims, **characterised in that** in order to measure the positions in the fan, the material strands and/or webs to be measured do not run in parallel planes.

46. The measuring device according to any one of the preceding claims, **characterised in that** at least some of the material strands and/or webs, which are supported by a first channelling element and guided by a second channelling element, converge on one of the two channelling elements and contact each other over an area.

47. The measuring device according to any one of the preceding claims, **characterised in that** the detection unit detects markings of the material strands and/or webs, preferably in the middle region and/or edge region of the material strands and/or webs.

48. The measuring device according to any one of the preceding claims, **characterised in that** the at least one detection unit simultaneously performs an edge measurement, preferably a light-section method, and image detection, preferably optical object image detection.

49. The measuring device according to any one of the preceding claims, **characterised in that** the detection unit detects both the position - preferably, the lateral position - of the material strands and/or webs and the position - preferably, the lateral position transverse to the transport direction - of a printed image on at least one material strand and/or web.

50. The measuring device according to any one of the preceding claims, **characterised in that** the detection unit detects images or marks printed on the material strand and/or web in order to evaluate the position of the printed image on the basis of image data.

## Revendications

1. Procédé de mesure pour détecter la position de tronçons ou bandes de matériau dans des machines d'impression, **caractérisé en ce que** les positions de n tronçons ou bandes de matériau, disposés les uns sur les autres ou se chevauchant, sont détectées transversalement à leur direction de transport par n-1 unités de détection ou moins.

2. Procédé de mesure selon la revendication précédente, **caractérisé en ce que** les positions d'au moins deux tronçons ou bandes de matériau sont détectées par une seule unité de détection.

3. Procédé de mesure selon l'une quelconque des revendications précédentes, **caractérisé en ce que** la détection est effectuée dans une relation géométrique fixe par rapport à une unité d'éclairage éclairant les tronçons ou bandes de matériau.

4. Procédé de mesure selon l'une quelconque des revendications précédentes, **caractérisé en ce que** les tronçons ou bandes de matériau sont détectés chacun sur au moins un de leurs bords latéraux.

5. Procédé de mesure selon l'une quelconque des revendications précédentes, **caractérisé en ce que** les tronçons ou bandes de matériau sont détectés chacun sur au moins deux emplacements, écartés l'un de l'autre dans la direction de transport et/ou transversalement à celle-ci, de préférence sur l'un de leurs bords latéraux.

6. Procédé de mesure selon l'une quelconque des revendications précédentes, **caractérisé en ce que** les tronçons ou bandes de matériau sont détectés chacun sur au moins deux emplacements, écartés l'un de l'autre transversalement à la direction de transport, de préférence sur les deux bords latéraux.

7. Procédé de mesure selon l'une quelconque des revendications précédentes, **caractérisé en ce que** les tronçons ou bandes de matériau sont détectés chacun dans un angle formé entre la verticale et l'horizontale au plan de la bande.

8. Procédé de mesure selon l'une quelconque des revendications précédentes, **caractérisé en ce que** les tronçons ou bandes de matériau sont détectés chacun sur les deux côtés plats, de préférence sur les deux bords latéraux depuis le dessus et le dessous du plan des tronçons ou bandes de matériau.

9. Procédé de mesure selon l'une quelconque des revendications précédentes, **caractérisé en ce que** les tronçons ou bandes de matériau sont détectés chacun sur toute la surface, de préférence sur toute la surface depuis le dessus ou le dessous du plan des tronçons ou bandes de matériau.

10. Procédé de mesure selon l'une quelconque des revendications précédentes, **caractérisé en ce que** pour le procédé de mesure on utilise au moins l'un des procédés suivants :
- un procédé de mesure optique unidimensionnel ou bidimensionnel,
- un procédé de mesure bidimensionnel ou tridimensionnel,
- un procédé de triangulation,
- un procédé de coupe optique,
- un procédé avec un éclairage structuré de la surface,
- un procédé avec photogrammétrie.

11. Procédé de mesure selon l'une quelconque des revendications précédentes, **caractérisé en ce que** les positions et/ou les divergences déterminées des tronçons ou bandes de matériau sont utilisées pour déterminer la position absolue des tronçons ou bandes de matériau dans n'importe quel système de coordonnées et/ou la position par rapport à d'autres tronçons ou bandes de matériau et, de préférence, pour régler et/ou corriger automatiquement, encore mieux pour corriger successivement et/ou récursivement les positions des tronçons ou bandes de matériau.

12. Procédé de mesure selon l'une quelconque des revendications précédentes, **caractérisé en ce que** les tronçons ou bandes de matériau, en amont de la position de mesure, sont pliés transversalement à la direction de transport.

13. Procédé de mesure selon l'une quelconque des revendications précédentes, **caractérisé en ce que** les positions déterminées des tronçons ou bandes sont corrigées simultanément.

14. Procédé de mesure selon l'une quelconque des revendications précédentes, **caractérisé en ce que** les bords des paquets de tronçons ou bandes de matériau sont repliés, en amont de la position de mesure.

15. Procédé de mesure selon l'une quelconque des revendications précédentes, **caractérisé en ce que** les tronçons ou bandes de matériau dans un paquet de tronçons ou bandes se touchent au moins en partie au niveau d'une position de mesure, de préférence sur toute la surface.

16. Procédé de mesure selon l'une quelconque des revendications précédentes, **caractérisé en ce que** les résultats de mesure et les images sont acheminés vers un régulateur de tension de la bande, un régulateur du repère de coupe et/ou une unité de visualisation, ou sont utilisés pour évaluer l'état des massicots.

17. Procédé de mesure selon l'une quelconque des revendications précédentes, **caractérisé en ce que**, avant et après la coupe au moyen des massicots, la position du tronçon ou de la bande est détectée et analysée au moyen des bords du tronçon ou de la bande et/ou la position de l'image est détectée et analysée au moyen des images ou des repères, la position du tronçon ou de la bande et/ou la position de l'image étant commandées ou réglées.

18. Procédé de mesure selon l'une quelconque des revendications précédentes, **caractérisé en ce que** l'unité de détection détecte des marquages sur les tronçons ou bandes de matériau, de préférence dans la zone médiane et/ou dans la zone des bords des tronçons ou bandes de matériau.

19. Procédé de mesure selon l'une quelconque des revendications précédentes, **caractérisé en ce que** des éléments de la machine détectent et/ou décodent des repères appliqués sur les faces frontales des rouleaux de papier.

20. Procédé de mesure selon l'une quelconque des revendications précédentes, **caractérisé en ce que** par la détection et la détermination des tronçons ou bandes de matériau et par les données de production et de planification, il est possible de déterminer la trajectoire associée du papier depuis un porte-rouleau jusqu'à la coupe du pli en passant par les unités d'impression, les modules de renvoi, les modules de repérage, les éléments de guidage et les entonnoirs.

21. Procédé de mesure selon l'une quelconque des revendications précédentes, **caractérisé en ce que** les tronçons ou bandes de matériau et/ou des paquets de ceux-ci sont influencés dans leur position latérale par des parallélogrammes, des cylindres à excentrique, des tiges de renvoi ou des éléments similaires.

22. Procédé de mesure selon l'une quelconque des revendications précédentes, **caractérisé en ce que** l'épaisseur des tronçons ou bandes de matériau est déterminée et/ou l'épaisseur des tronçons ou bandes de matériau issue des données de production est utilisée pour détecter les tronçons ou bandes de matériau.

23. Procédé de mesure selon l'une quelconque des revendications précédentes, **caractérisé en ce que** pour mesurer les positions dans le champ en éventail, sont mesurées les tronçons ou bandes de matériau qui ne s'étendent pas dans des plans parallèles.

24. Procédé de mesure selon l'une quelconque des revendications précédentes, **caractérisé en ce qu'**au moins une partie des tronçons ou bandes de matériau, qui se rejoignent sur un des deux éléments de guidage et se touchent sur toute leur surface, sont supportés par un premier élément de guidage et sont guidés par un deuxième élément de guidage.

25. Procédé de mesure selon l'une quelconque des revendications précédentes, **caractérisé en ce que** les positions des tronçons ou bandes de matériau entre les champs en éventail et les modules de renvoi ou les modules de repérage sont mesurées.

26. Procédé de mesure selon l'une quelconque des revendications précédentes, **caractérisé en ce que** ladite au moins une unité de détection effectue simultanément une mesure des bords, de préférence par un procédé de coupe optique, et un enregistrement d'images, de préférence un enregistrement optique des images de l'objet.

27. Procédé de mesure selon l'une quelconque des revendications précédentes, **caractérisé en ce que** l'unité de détection détecte la position, de préférence la position latérale, des tronçons ou bandes de matériau, de même que la position, de préférence la position latérale, transversalement à la direction de transport, d'une image imprimée sur au moins un tronçon ou une bande de matériau.

28. Procédé de mesure selon l'une quelconque des revendications précédentes, **caractérisé en ce que** la position de l'image imprimée sur le tronçon ou la bande de matériau est analysée sur la base des données des images, au moyen des repères imprimés et/ou directement sans marque, de préférence à l'appui de positions de référence.

29. Dispositif de mesure pour détecter la position de tronçons ou bandes de matériau dans des machines d'impression, **caractérisé en ce que** n-1 unités de détection ou moins du dispositif détectent les positions de n tronçons ou bandes de matériau, disposés les uns sur les autres ou se chevauchant, sont détectées transversalement à leur direction de transport.

30. Dispositif de mesure selon la revendication précédente, **caractérisé en ce qu'**une seule unité de détection détecte les positions d'au moins deux tronçons ou bandes de matériau transversalement à leur direction de transport.

31. Dispositif de mesure selon l'une quelconque des revendications précédentes, **caractérisé en ce que** l'unité de détection comprend au moins deux capteurs ou dispositifs de mesure.

32. Dispositif de mesure selon l'une quelconque des revendications précédentes, **caractérisé en ce qu'**une unité de détection est disposée dans une relation géométrique fixe par rapport à une unité d'éclairage éclairant les tronçons ou bandes de matériau.

33. Dispositif de mesure selon l'une quelconque des revendications précédentes, **caractérisé en ce que** l'unité de détection détecte chacun des tronçons ou bandes de matériau sur au moins un emplacement, de préférence sur un de leurs bords latéraux.

34. Dispositif de mesure selon l'une quelconque des revendications précédentes, **caractérisé en ce que** respectivement au moins une unité de détection détecte chacun des tronçons ou bandes de matériau sur au moins deux emplacements, écartés l'un de l'autre dans la direction de transport et/ou transversalement à celle-ci, de préférence sur l'un de leurs bords latéraux.

35. Dispositif de mesure selon l'une quelconque des revendications précédentes, **caractérisé en ce que** respectivement au moins une unité de détection détecte chacun des tronçons ou bandes de matériau sur au moins deux emplacements, écartés l'un de l'autre transversalement à la direction de transport, de préférence sur les deux bords latéraux.

36. Dispositif de mesure selon l'une quelconque des revendications précédentes, **caractérisé en ce que** l'unité de détection détecte chacun des tronçons ou bandes de matériau dans un angle formé entre la verticale et l'horizontale au plan de la bande.

37. Dispositif de mesure selon l'une quelconque des revendications précédentes, **caractérisé en ce que** respectivement au moins une unité de détection détecte chacun des tronçons ou bandes de matériau sur les deux côtés plats, de préférence sur les deux bords latéraux depuis le dessus et le dessous du plan des tronçons ou bandes de matériau.

38. Dispositif de mesure selon l'une quelconque des revendications précédentes, **caractérisé en ce que** respectivement au moins une unité de détection détecte chacun des tronçons ou bandes de matériau sur toute la surface, de préférence sur toute la surface depuis le dessus ou le dessous du plan des tronçons ou bandes de matériau.

39. Dispositif de mesure selon l'une quelconque des revendications précédentes, **caractérisé en ce que** ledit dispositif de mesure comprend au moins un des dispositifs suivants :
- un dispositif de mesure pour une mesure optique unidimensionnelle ou bidimensionnelle,
- un dispositif de mesure pour une mesure bidimensionnelle ou tridimensionnelle,
- un dispositif de mesure pour une mesure par triangulation,
- un dispositif de mesure pour une mesure par coupe optique,
- un dispositif de mesure avec un éclairage structuré de la surface,
- un dispositif de mesure pour la photogrammétrie.

40. Dispositif de mesure selon l'une quelconque des revendications précédentes, **caractérisé en ce que** ladite au moins une unité de détection comprend un des éléments suivants ou une combinaison formée par plusieurs des éléments suivants :
- des capteurs de type CCD,
- des capteurs de type CMOS,
- un réseau de photocellules,
- des capteurs PDA,
- des capteurs surfaciques,
- des capteurs linéaires.

41. Dispositif de mesure selon l'une quelconque des revendications précédentes, comportant en outre au moins une unité d'éclairage qui comprend une des sources lumineuses suivantes ou une combinaison formée par plusieurs des sources lumineuses suivantes :
- source lumineuse qui est un émetteur de rayons thermiques,
- source lumineuse qui n'est pas un émetteur de rayons thermiques,
- projecteur laser,
- projecteur de lumière,
- projecteur LCD.

42. Dispositif de mesure selon l'une quelconque des revendications précédentes, **caractérisé en ce qu'**un régulateur de tension de la bande, un régulateur du repère de coupe et/ou une unité de visualisation évaluent l'état des massicots.

43. Dispositif de mesure selon l'une quelconque des revendications précédentes, **caractérisé en ce que** les tronçons ou bandes de matériau, en amont de la position de mesure, sont pliés transversalement à la direction de transport.

44. Dispositif de mesure selon l'une quelconque des revendications précédentes, **caractérisé en ce qu'**il comprend des parallélogrammes, des cylindres à excentrique, des tiges de renvoi ou des éléments similaires, lesquels permettent d'influer sur la position latérale des tronçons ou bandes de matériau et/ou des paquets de ceux-ci.

45. Dispositif de mesure selon l'une quelconque des revendications précédentes, **caractérisé en ce que** pour mesurer les positions dans le champ en éventail, les tronçons ou bandes de matériau à mesurer ne s'étendent pas dans des plans parallèles.

46. Dispositif de mesure selon l'une quelconque des revendications précédentes, **caractérisé en ce qu'**au moins une partie des tronçons ou bandes de matériau, qui sont supportés par un premier élément de guidage et sont guidés par un deuxième élément de guidage, se rejoignent sur un des deux éléments de guidage et se touchent sur toute leur surface.

47. Dispositif de mesure selon l'une quelconque des revendications précédentes, **caractérisé en ce que** l'unité de détection détecte les repères des tronçons ou bandes de matériau, de préférence dans la zone médiane et/ou dans la zone des bords des tronçons ou bandes de matériau.

48. Dispositif de mesure selon l'une quelconque des revendications précédentes, **caractérisé en ce que** ladite au moins une unité de détection effectue simultanément une mesure des bords, de préférence par un procédé de coupe optique, et un enregistrement d'images, de préférence un enregistrement optique des images de l'objet.

49. Dispositif de mesure selon l'une quelconque des revendications précédentes, **caractérisé en ce que** l'unité de détection détecte la position, de préférence la position latérale des tronçons ou bandes de matériau, de même que la position, de préférence la position latérale, transversalement à la direction de transport, d'une image imprimée sur au moins un tronçon ou une bande de matériau.

50. Dispositif de mesure selon l'une quelconque des revendications précédentes, **caractérisé en ce que** l'unité de détection, pour analyser la position de l'image imprimée en se basant sur les données des images, détecte les images ou repères imprimés sur le tronçon ou la bande de matériau.
